# EUROPÄISCHE PATENTSCHRIFT

(11) **EP 0 982 461 B1**
(45) Veröffentlichungstag und Bekanntmachung des Hinweises auf die Patenterteilung: **09.03.2005**
(21) Anmeldenummer: 99114099.7
(22) Anmeldetag: 21.07.1999
(51) Int. Cl.: E06B 1/02, E06B 1/08, E04B 2/70

(54) **Grundrahmen zur Befestigung eines Fensterrahmens**
Base frame for fixing a window frame
Cadre de base pour le montage d'un châssis de fenêtre

(30) Priorität: 26.08.1998 DE 29815303 U
(43) Veröffentlichungstag der Anmeldung: 01.03.2000
(73) Patentinhaber: Müller, Wolfgang, 72351 Geislingen (DE)
(72) Erfinder: Müller, Wolfgang, 72351 Geislingen (DE)
(74) Vertreter: Möbus, Daniela, Dr.-Ing.

(56) Entgegenhaltungen:
- WO-A-93/24713
- DE-A- 3 816 272
- US-A- 2 403 934
- US-A- 3 979 862
- US-A- 4 224 772

## Beschreibung

Die Erfindung betrifft eine Vorrichtung zur Verbindung eines Fensterrahmens mit einem Holzblockhaus.

Die Holzstämme, aus denen ein Holzblockhaus gebaut ist, haben im Laufe der Zeit die Tendenz, einen Teil der in ihnen enthaltenen Feuchtigkeit an die Umgebung abzugeben. Damit ist eine Volumenschwindung von ca. 5 bis 10 % der Holzstämme verbunden. Diese Volumenschwindung bedeutet bei einem Holzblockhaus eine Maßveränderung um mehrere Zentimeter. Besonders kritisch ist diese Volumenschwindung im Bereich von Außentüren und Außenfenstern. Durch die Volumenschwindung entsteht ein Druck auf die Fenster- und Türrahmen. Dieser Druck behindert mit zunehmender Schwindung immer mehr das Öffnen und Schließen der Fenster und Türen, sodass es schließlich passieren kann, dass man die Fenster und Türen gar nicht mehr öffnen bzw. schließen kann.

Aus der DE 38 16 272 A1 ist eine Verbindung zwischen einem Fensterrahmen und den Stämmen eines Blockhauses bekannt, bei der der Fensterrahmen seitlich in Nuten in den Baumstammstirnseiten vertikal beweglich geführt ist. Unten sitzt der Fensterrahmen unter Bildung einer Fuge auf einem Baumstamm auf. Die Fuge kann jedoch eine Kältebrücke bilden. Außerdem müssen bei dieser Verbindung die Baumstammenden auf die Maße der Laibungsverkleidung verjüngt werden.

Die Erfindung hat die Aufgabe, eine Verbindung zwischen einem Fensterrahmen und einem Holzblockhaus dahin gehend zu verbessern, dass die Ausbildung von Kältebrücken vermieden wird und eine einfache Montage gewährleistet ist.

Die Erfindung löst die gestellte Aufgabe durch eine Vorrichtung mit den Merkmalen des Anspruchs 1. Durch den Schwund der Stämme des Holzblockhauses können sich jetzt die Stämme des Holzblockhauses und die seitlichen Teile des Grundrahmens relativ zueinander in vertikaler Richtung bewegen. Auf diese Weise kann das Holz nach Belieben Feuchtigkeit abgeben oder aufnehmen und dabei sein Volumen ständig verändern, ohne dass durch das Arbeiten der Holzstämme der Grundrahmen verzogen wird, und dadurch ein Öffnen oder Schließen der Außenfenster und Außentüren beeinträchtigt werden kann.

Der obere Querbalken des Grundrahmens ragt in eine Nut des Holzstammes oberhalb der Fensteröffnung beabstandet zum Nutgrund hinein. Durch das Hineinragen des oberen Querbalkens in die Nut des Holzstammes oberhalb der Fensteröffnung, ist der Grundrahmen formschlüssig mit dem Holzstamm oberhalb der Fensteröffnung verbunden. Durch den Abstand zwischen dem Nutgrund des Holzstamms und dem oberem Querbalken des Grundrahmens besteht genügend Freiraum, damit die Holzstämme schwinden können, ohne dabei den Grundrahmen zusammenzudrücken und dabei ein Öffnen oder Schließen des Fensters oder der Türe zu beeinträchtigen.

Wegen des schöneren Aussehens sind die seitlichen Teile des Grundrahmens zur Fensteröffnung hin mit einer Innen- und/oder einer Außenverkleidung abgedeckt.

Damit durch Feuchtigkeit eine Beschädigung einer äußeren, oberen Leibungsverkleidung ausgeschlossen ist, kann sie durch einen Wetterschutz abgedeckt sein.

Zwischen dem Unterteil des Fensterrahmens und dem unteren Querbalken können ein Innen- und ein Außensims befestigt sein. Auf diese Weise liegen der Innen- und der Außensims auf dem unteren Querbalken auf, und sind damit von der Schwindung des den unteren Querbalken umgebenden Holzstammes unbeeinträchtigt.

Der Grundrahmen kann mittels Distanzschrauben am Fensterrahmen oder an einem Türrahmen lösbar verbunden sein. Somit kann der Fenster- oder Türrahmen nach links oder rechts oder nach oben oder unten bzw. innen verschoben werden, um eine ungleichmäßige Holzschwindung auszugleichen.

Damit das Holz sein Volumen verringern oder vergrößern kann und trotzdem die Zwischenräume zwischen Grundrahmen, Fensterrahmen, Wetterschutz, Innen- und Außenverkleidung dicht sind, können diese Zwischenräume mindestens teilweise mit einem expandierbaren und komprimierbaren Dichtstreifen ausgefüllt sein.

Nachfolgend wird ein Ausführungsbeispiel eines erfindungsgemäß ausgebildeten Grundrahmens anhand der beiliegenden Zeichnung näher erläutert.

Im Einzelnen zeigen:
- Fig. 1: einen Horizontalschnitt durch den rechten Bereich eines Grundrahmens;
- Fig. 2: einen Vertikalschnitt durch den oberen Bereich des Grundrahmens aus Fig. 1;
- Fig. 3: einen Vertikalschnitt durch den unteren Bereich des Grundrahmens aus Fig. 1.

Fig. 1 zeigt das rechte Seitenteil eines Grundrahmens 10. Es ist eine Nut 34 eines Holzstamms 14 eines Blockhauses in vertikaler Richtung verschiebbar eingepasst. Daran anschließend befindet sich das rechte Seitenteil eines Fensterrahmens 11, der in den Grundrahmen 10 eingepasst ist. Dadurch bleiben der Grundrahmen 10 und der Fensterrahmen 11 von einer Schwindung des Holzstamms 14 unbeeinträchtigt. Eine Außenverkleidung 12 und eine Innenverkleidung 13 decken den Holzstamm 14 der Blockhauswand ab. Eine abnehmbare Verkleidungsleiste 15 deckt aus optischen Gründen einen Hohlraum 16 ab. In die Zwischenräume zwischen dem Grundrahmen 10, dem Fensterrahmen 11 der Außenverkleidung 12 und der Innenverkleidung 13 sind expandierbare und komprimierbare Dichtstreifen 17, 18 und 19 eingebracht, die sich der Volumenschwindung oder der Volumenzunahme der Holzstämme ständig anpassen können und auch eine Verschiebung des Fensterrahmens bezüglich des Grundrahmens nicht behindern. Unterhalb des Grundrahmens 10 befindet sich ein innerer Fenstersims 20a und ein äußerer Fenstersims 20b.

Fig. 2 zeigt den oberen Teil des Grundrahmens 10, der an den oberen Teil des Fensterrahmens 11 angrenzt. Der obere Querbalken des Grundrahmens 10 ragt in eine Nut 21 eines oberen Holzstamms 22. Durch das Hineinragen des oberen Querbalkens des Grundrahmens 10 in die Nut 21 erhält der Grundrahmen 10 in seinem oberen Bereich eine seitliche Führung. Das obere Ende des oberen Querbalkens des Grundrahmens 10 weist einen bestimmten Abstand zum Grund der Nut 21 auf. Durch diesen bestimmten Abstand existiert genügend Freiraum, damit der Holzstamm 22 und die unter ihm folgenden Holzstämme schwinden können, ohne dabei den Grundrahmen 10 zusammenzudrücken und damit ein Öffnen und Schließen des Fensters zu beeinträchtigen. Eine obere äußere Leibungsverkleidung 23 und eine obere innere Leibungsverkleidung 24 decken aus optischen Gründen den Holzstamm 22 ab. Ein Wetterschutz 25 verhindert, dass Feuchtigkeit auf den oberen Teil der äußeren oberen Leibungsverkleidung 23 gelangen kann. Damit ist die Verrottungsgefahr der Leibungsverkleidung 23 minimiert. Eine abnehmbare Verkleidungsleiste 26 verdeckt einen Hohlraum 27. Zwischenräume zwischen dem Grundrahmen 10, dem Fensterrahmen 11, dem Wetterschutz 25, der Innenverkleidung 24 und der Außenverkleidung 25 werden mindestens teilweise durch expandierbare und komprimierbare Dichtstreifen 28, 29 und 30 ausgefüllt.

Fig. 3 zeigt den unteren Querbalken des Grundrahmens 10. Zwischen dem Grundrahmen 10 und dem unteren Querbalken des Fensterrahmens 11 ist ein Innensims 31 und ein Außensims 32 angebracht. Der Außensims 32 weist eine Neigung nach unten auf, damit Regenwasser ablaufen kann und nicht auf dem Sims 32 stehen bleibt und somit eine Verrottung des Simses 32 verhindert wird. Durch den unteren Querbalken des Grundrahmens 10 sind die Simse 31 und 32 nicht direkt mit einem unteren Holzstamm 33 verbunden, und somit von Lageveränderungen, bedingt durch eine Volumenschwindung des Holzstammes 33, unabhängig.

## Patentansprüche

1. Vorrichtung zur Verbindung eines Fensterrahmens (11) mit einem Holzblockhaus bestehend aus einem Grundrahmen (10) und Nuten (34, 21) wobei die seitlichen Teile des Grundrahmens (10) in ersten Nuten (34) der Wand des Holzblockhauses, zum Ausgleich des Schwundes der Stämme (14) des Holzblockhauses, in vertikaler Richtung verschiebbar angeordnet sind, **dadurch gekennzeichnet, dass** der obere Querbalken des Grundrahmens (10) in eine zweite Nut (21) eines oberen Holzstammes (22) oberhalb der Fensteröffnung beabstandet zum Nutgrund und der untere Querbalken in eine dritte Nut eines unteren Holzstammes (33) hineinragt und die seitlichen Teile des Grundrahmens (10) zur Fensteröffnung hin mit einer Innenverkleidung (13) und/oder einer Außenverkleidung (12) abgedeckt sind, wobei die Innen- und Außenverkleidungen (13, 12) Bohlen sind, die parallel zu den Holzstammstirnseiten ausgerichtet sind.

2. Vorrichtung nach Anspruch 1, **dadurch gekennzeichnet, dass** sie eine äußere obere Leibungsverkleidung (23) aufweist, die durch einen Wetterschutz (25) abgedeckt ist.

3. Vorrichtung nach Anspruch 1 oder 2, **dadurch gekennzeichnet, dass** ein Innensims (31) und ein Außensims (32) zwischen dem Unterteil des Fensterrahmens (11) und dem unteren Querbalken befestigt ist.

4. Vorrichtung nach einem der Ansprüche 1 bis 3, **dadurch gekennzeichnet, dass** der Grundrahmen (10) mittels Distanzschrauben am Fensterrahmen (11) oder an einem Türrahmen lösbar verbunden ist.

5. Vorrichtung nach einem der Ansprüche 2 bis 4, **dadurch gekennzeichnet, dass** Zwischenräume zwischen Grundrahmen (10), Fensterrahmen (11), Wetterschutz (25), Innenverkleidung (13, 24) und Außenverkleidung (12, 23) mindestens teilweise mit einem expandierbaren und komprimierbaren Dichtstreifen (17, 18, 19, 28, 29, 30) ausgefüllt sind.

## Claims

1. Device for connecting a window frame (11) to a log cabin, consisting of a base frame (10) and grooves (34, 21), the lateral parts of the base frame (10) being arranged in first grooves (34) in the wall of the log cabin in such a manner that they can slide in the vertical direction in order to compensate for shrinkage of the logs (14) of the log cabin, **characterised in that** the upper transverse beam of the base frame (10) projects into a second groove (21) in an upper log (22) above the window opening at a distance from the bottom of the groove, the lower transverse beam projects into a third groove in a lower log (33) and the lateral parts of the base frame (10) are covered towards the window opening by internal cladding (13) and/or external cladding (12), the internal and external cladding (13, 12) being formed by planks aligned parallel to the end faces of the logs.

2. Device according to claim 1, **characterised in that** it has an external upper reveal lining (23) covered by weatherproofing (25).

3. Device according to claim 1 or claim 2, **characterised in that** internal (31) and external mouldings (32) are fixed between the lower part of the window frame (11) and the lower transverse beam.

4. Device according to one of claims 1 to 3, **characterised in that** the base frame (10) is removably connected to the window frame (11) or to a door frame by means of spacer bolts.

5. Device according to one of claims 2 to 4, **characterised in that** intermediate spaces between the base frame (10), window frame (11), weatherproofing (25), internal cladding (13, 24) and external cladding (12, 23) are at least partially filled by expandable, compressible sealing strips (17, 18, 19, 28, 29, 30).

## Revendications

1. Dispositif pour relier un châssis de fenêtre (11) à une maison en rondins de bois, comprenant un cadre de base (10) et des rainures (34, 21), les parties latérales du cadre de base (10) étant montées à coulissement dans la direction verticale dans des premières rainures (34) du mur de la maison en rondins de bois pour compenser le retrait des rondins (14) de la maison en rondins de bois, **caractérisé en ce que** la traverse haute du cadre de base (10) pénètre dans une deuxième rainure (21) d'un rondin haut (22) au-dessus de la baie, à distance du fond de rainure, et la traverse basse pénètre dans une troisième rainure d'un rondin bas (33), et les parties latérales du cadre de base (10) sont recouvertes, vers la baie, d'un habillage intérieur (13) et/ou d'un habillage extérieur (12), les habillages intérieur et extérieur (13, 12) étant des madriers qui sont orientés parallèlement aux faces frontales des rondins.

2. Dispositif selon la revendication 1, **caractérisé en ce qu'**il comporte un habillage d'embrasure extérieur haut (23) qui est recouvert par un moyen de protection contre les intempéries (25).

3. Dispositif selon la revendication 1 ou 2, **caractérisé en ce qu'**une tablette d'appui intérieure (31) et une tablette d'appui extérieure (32) sont fixées entre la sous-face du châssis de fenêtre (11) et la traverse basse.

4. Dispositif selon une des revendications 1 à 3, **caractérisé en ce que** le cadre de base (10) est relié de manière détachable, au moyen de vis-entretoises, au châssis de fenêtre (11) ou à un châssis de porte.

5. Dispositif selon une des revendications 2 à 4, **caractérisé en ce que** les intervalles entre le cadre de base (10), le châssis de fenêtre (11), le moyen de protection contre les intempéries (25), l'habillage intérieur (13, 24) et l'habillage extérieur (12, 23) sont comblés au moins partiellement avec des bandes d'étanchéité (17, 18, 19, 28, 29, 30) expansibles et comprimables.
